# NOUVEAU FASCICULE DE BREVET EUROPEEN

(11) **EP 0 682 723 B2**
(45) Date de publication et mention de la décision concernant l'opposition: **29.12.2004**
(45) Mention de la délivrance du brevet: 20.08.1997
(21) Numéro de dépôt: 94905768.1
(22) Date de dépôt: 01.02.1994
(51) Int. Cl.: D06C 11/00

(54) **PROCEDE DE FABRICATION D'UN TISSU DIT "POLAIRE" ET LE TISSU OBTENU**
VERFAHREN ZUR HERSTELLUNG EINES "POLAREN" GEWEBES UND SO HERGESTELLTES GEWEBE
METHOD FOR PRODUCING A "POLAR" FABRIC, AND RESULTING FABRIC

(30) Priorité: 02.02.1993 FR 9301368
(43) Date de publication de la demande: 22.11.1995
(73) Titulaire: A. VERNAY ET FILS SARL, F-42311 Roanne (FR); ANDRE VERNAY TEINTURES S.A., F-42311 Roanne (FR)
(72) Inventeur: VERNAY, René, Jean, F-42370 Saint-André-d'Apchon (FR)
(74) Mandataire: Thivillier, Patrick
(86) Numéro de dépôt international: PCT/FR1994/000123
(87) Numéro de publication internationale: WO 1994/018368

(56) Documents cités:
- DE-B- 2 924 369
- FR-A- 2 286 907

## Description

L'invention se rattache au secteur technique de la teinture et de la finition textile, pour obtenir un tissu dit "polaire".

On rappelle de manière parfaitement connue pour un homme du métier, qu'un tissu polaire résulte d'une maille tricotée obtenue sur un métier à bouclettes avec des fils multi-brins 100% en polyester. Plusieurs titrages et nombre de fils sont possibles. Le plus souvent, on utilise un fil de 160 décitex et 96 brins.

A la sortie du tricotage, le tissu est soumis à une opération de teinture au moyen de colorants dispersés, suivant les méthodes classiques de teinture, 100 % polyester. Le tissu obtenu présente une face à bouclettes et une face lisse.

Le problème que se propose de résoudre l'invention est d'obtenir des tissus polaires de différents aspects, de fourrure. Pour chacun de ces aspects, on prévoit également de réaliser soit des tissus unis, soit des tissus chinés, soit des tissus imprimés.

Pour résoudre le problème posé d'obtenir un tissu polaire avec un aspect de fourrure sur l'une de ses faces seulement on procède selon la totalité des étapes de la revendication 1.

Lorsque l'on veut traiter les deux faces du tissu polaire, on procède selon la totalité des étapes de la revendication 2.

L'invention est exposée, ci-après plus en détail à l'aide des dessins annexés, dans lesquels :
La figure 1 est une vue à caractère purement schématique montrant le principe de grattage sur une face.
Les figures 2,3,4 et 5 montrent, par des vues à très grande échelle et à caractère purement schématique, l'aspect du tissu obtenu, en fonction des différentes phases.
La figure 6 est une vue correspondant à la figure 1 pour l'obtention d'un tissu double faces.
La figure 7 est une vue à caractère schématique montrant le principe de grattage pour obtenir un tissu polaire avec un aspect de fourrure.

On rappelle pour une meilleure compréhension de la suite de la description, que le tissu polaire est tricoté sur un métier bouclettes, avec des fils polyester 100 % multi-brins. A la sortie du tricotage, les tissus sont teintés sur des machines appropriées avec des colorants dispersés, suivant la méthode parfaitement connue des teintures 100 % polyester.

Comme le montre la figure 1, le tissu est soumis à 4 opérations de grattage, sur des machines différentes, connues sous le nom de "cardeuse" ou "feutreuse" (1) et (2)

. Les deux premiers passages sur la machine (1) ont pour effet de tirer les fils et de les éclater. On renvoie à la figure 2 qui montre le tissu avant passage de sa face présentant des bouclettes (T1) et à la figure 3 qui montre le même tissu après passage dans la machine (1).

. Les deux autres passages sur la machine (2) ont pour effet de compacter la maille polaire et de mêler les brins pour obtenir un aspect plus compact (figures 4 et 5). On obtient un aspect parfaitement uniforme et lisse, les brins microscopiques étant éclatés et mêlés.

Si l'on veut traiter les deux faces, on soumet la face du tissu présentant des bouclettes successivement à deux opérations de grattage, dans les conditions indiquées précédemment, c'est-à-dire à l'action des laineuses (1) et (2). L'autre face du tissu, côté lisse, est alors soumise à 4 opérations de grattage, soumettant cette face respectivement aux laineuses (3) et (4). Les deux passages sur la laineuse (3) on pour effet de compacter la maille polaire en mêtant les poils. Il en est de même sur la machine (4) (figure 6).

Les faces bouclettes et lisse peuvent être ensuite soumises, chacune sur deux machines différentes, à une opération de feutrage.

Il est possible de modifier l'aspect visuel, en soumettant le tissu polaire ainsi traité à d'autres opérations spécifiques.

Pour obtenir un aspect de fourrure et comme le montre la figure 7, on soumet le tissu une opération d'ébouriffage au moyen d'une machine (5) pour allonger la maille puis, à une opération de veloutage et de rasage (6). Avantageusement cette opération est répétée une nouvelle fois, en soumettant la face ainsi traitée du tissu, à l'action des machines (5') et (6').

Les différents procédés décrits permettent d'obtenir un tissu polaire d'aspect, de fourrure, avec, un effet uni.

Pour obtenir un effet chiné, avant de soumettre le tissu aux différentes opérations précitées, on ajoute aux fils multi-brins, dans une proportion de 10 à 50 % des fils noirs.

Pour obtenir un effet d'imprimé, le tissu est préalablement soumis à une opération de blanchissage et, sur la face présentant des bouclettes, à une opération d'impression.

Les avantages ressortent bien de la description, en particulier on souligne et on rappelle la possibilité d'obtenir un tissu polaire dont l'une ou les deux faces présentent un aspect de fourrure, avec une finition unie, chinée ou imprimée.

## Revendications

1. Procédé de fabrication d'un tissu dit "polaire" tricoté sur un métier bouclettes avec fils multi-brins 100 % polyester, le tissu, à la sortie du tricotage, étant soumis à une opération de teinture au moyen de colorants dispersés, **caractérisé en ce que** :
- on soumet l'une des faces du tissu côté bouclettes, à au moins une première opération de grattage au moyen d'une machine du type laineuse (1) avec poils et contrepoils pour tirer et éclater les mailles du tissu ;
- on soumet la face ainsi traitée à au moins une autre opération de grattage au moyen d'une machine du type laineuse (2) avec feutrage afin de compacter la maille;
- on soumet cettre face du tissu à une opération d'ébouriffage pour allonger les mailles éclatées puis à une opération de veloutage et de rasage.

2. Procédé de fabrication d'un tissu dit "polaire" tricoté sur un métier bouclettes avec fils multi-brins 100 % polyester, le tissu, à la sortie du tricotage, étant soumis à une opération de teinture au moyen de colorants dispersés, **caractérisé en ce que** :
- on soumet l'une des faces du tissu côté bouclettes, à au moins une première opération de grattage au moyen d'une machine du type laineuse (1) avec poils et contrepoils pour tirer et éclater les mailles du tissu ;
- on soumet la face ainsi traitée à au moins une autre opération de grattage au moyen d'une machine du type laineuse (2) avec feutrage afin de compacter la maille ;
- on soumet l'autre face du tissu, côté lisse, à au moins une première opération de grattage au moyen d'une machine du type laineuse (3) avec poils set contrepoils pour tirer et éclater les mailles du tissu ;
- on soumet cette autre face ainsi traitée, à au moins une autre opération de grattage au moyen d'une machine du type laineuse (4) avec feutrage afin de compacter la maille ;
- on soumet la ou les faces du tissu à une opération d'ébouriffage pour allonger les mailles éclatées puis à une opération de veloutage et de rasage.

3. Procédé selon l'une quelconque des revendications 1 et 2, **caractérisé en ce qu'**on ajoute aux fils multi-brins, dans une proportion de l'ordre de 10 % à 50 %, des fils noirs.

4. Procédé selon l'une quelconque des revendications 1 et 2, **caractérisé en ce qu'**on soumet préalablement le tissu à une opération de blanchissage et, sur la face côté bouclettes, à une opération d'impression.

## Claims

1. Process for manufacturing a so-called "polar" knit fabric on a loop yarn twister using 100% polyester multifilament yarn, the fabric being subjected, after knitting, to a dying operation using dispersed dyes **characterised in that**:
- one of the sides of the fabric on the plush-loop side is subjected to at least one initial brushing operation by using a raising gig type machine (1) with nap and counter nap in order to pull and burst the stitches of the fabric;
- the side treated in this way is subjected to at least one other brushing operation by using a raising gig type machine (2) with felting in order to compact the stitches;
- this side of the fabric is subjected to a ruffling operation in order to stretch the burst stitches then a flocking and shearing operation;

2. Process for manufacturing a so-called "polar" knit fabric on a loop yarn twister using 100% polyester multifilament yarn, the fabric being subjected, after knitting to a dying operation using dispersed dyes **characterised in that**:
- one of the sides of the fabric on the plush-loop side is subjected to at least one brushing operation using a raising gig type machine (1) with nap and counter nap in order to pull and burst the stitches of the fabric;
- the side treated in this way is subjected to at least one other brushing operation using a raising gig type machine (2) with felting in order to compact the stitches;
- the other side of the fabric on the smooth side is subjected to at least one initial brushing operation using a raising gig type machine (3) with nap and counter nap in order to pull and burst the stitches of the fabric;
- the other side treated in this way is subjected to at least one other brushing operation using a raising gig type machine (4) with felting in order to compact the stitches;
- the side or sides of the fabric are subjected to a ruffling operation in order to stretch the burst stitches then a flocking and shearing operation.

3. Process as claimed in any of claims 1 and 2 **characterised in that** black yarn is added to the multifilament yarn in a proportion of the order of 10% to 50%.

4. Process as claimed in any of claims 1 and 2 **characterised in that** the fabric is previously subjected to a bleaching operation and, on the plush-loop side, a printing operation.

## Patentansprüche

1. Verfahren zur Herstellung eines auf einer Schlingenwirkmaschine gestrickten "Fleece"-Stoffes mit Multifilgarn aus 100% Polyester, wobei der Stoff nach dem Stricken durch Suspensionsfarbstoffe gefärbt wird, **dadurch gekennzeichnet, daß**:
- eine der Flächen des Stoffes (Schlingenseite) mindestens einem ersten Aufrauhschritt mittels einer Rauhmaschine (1) mit Flor und Gegenstrich unterzogen wird, um die Maschen des Stoffes zu ziehen und zum Bersten zu bringen;
- die derart behandelte Fläche mindestens einem weiteren Aufrauhschritt mittels einer Rauhmaschine (2) mit Filzung unterzogen wird, um die Masche zu verdichten;
- diese Fläche des Stoffes nach einem Zerzausungsschritt zum Verlängern der geborstenen Maschen veloutiert und geschoren wird.

2. Verfahren zur Herstellung eines auf einer Schlingenwirkmaschine gestrickten "Fleece"-Stoffes mit Multifilgam aus 100% Polyester, wobei der Stoff nach dem Stricken durch Suspensionsfarbstoffe gefärbt wird, **dadurch gekennzeichnet, daß**:
- eine der Flächen des Stoffes (Schlingenseite) mindestens einem ersten Aufrauhschritt mittels einer Rauhmaschine (1) mit Flor und Gegenstrich unterzogen wird, um die Maschen des Stoffes zu ziehen und zum Bersten zu bringen;
- die derart behandelte Fläche mindestens einem weiteren Aufrauhschritt mittels einer Rauhmaschine (2) mit Filzung unterzogen wird, um die Masche zu verdichten;
- die andere Fläche des Stoffes (glatte Seite) mindestens einem ersten Aufrauhschritt mittels einer Rauhmaschine (3) mit Flor und Gegenstrich unterzogen wird, um die Maschen des Stoffes zu ziehen und zum Bersten zu bringen;
- die andere derart behandelte Fläche mindestens einem weiteren Aufrauhschritt mittels einer Rauhmaschine (4) mit Filzung unterzogen wird, um die Masche zu verdichten;
- die Fläche(n) des Stoffes nach einem Zerzausungsschritt zum Verlängern der geborstenen Maschen veloutiert und geschoren werden.

3. Verfahren nach Anspruch 1 oder 2, **dadurch gekennzeichnet, daß** dem Multifilgarn im Verhältnis von 10-50 % schwarze Garne beigefügt werden.

4. Verfahren nach Anspruch 1 oder 2, **dadurch gekennzeichnet, daß** der Stoff vorher gebleicht und auf der Schlingenseite bedruckt wird.
